# EUROPÄISCHE PATENTSCHRIFT

(11) **EP 3 684 548 B1**
(45) Veröffentlichungstag und Bekanntmachung des Hinweises auf die Patenterteilung: **26.07.2023**
(21) Anmeldenummer: 18822001.6
(22) Anmeldetag: 26.11.2018
(51) Int. Cl.: B24D 15/08

(54) **MESSERSCHÄRFVORRICHTUNG**
KNIFE SHARPENING DEVICE
DISPOSITIF D'AFFÛTAGE DE COUTEAU

(30) Priorität: 18.12.2017 DE 102017011680
(43) Veröffentlichungstag der Anmeldung: 29.07.2020
(73) Patentinhaber: Zwilling J. A. Henckels AG, 42657 Solingen (DE)
(72) Erfinder: MADER, Sebastian, 40724 Hilden (DE)
(74) Vertreter: Cohausz Hannig Borkowski Wißgott
(86) Internationale Anmeldenummer: PCT/EP2018/000535
(87) Internationale Veröffentlichungsnummer: WO 2019/120600

(56) Entgegenhaltungen:
- EP-A2- 1 223 006
- GB-A- 474 100
- US-A- 1 909 743
- US-A- 2 249 218

## Beschreibung

Die Erfindung betrifft eine Vorrichtung zum Schärfen von Messern mit zwei, jeweils eine Schleifleiste haltenden Schleifleistenträgern, die derart nebeneinander in einem Gehäuse verschieblich angeordnet sind, dass die beiden einander kreuzenden Schleifleisten einen V-förmigen, ortsveränderlichen Schärfspalt bilden, wobei die Schleifleistenträger mit ihrem unteren Bereich jeweils über untere Gelenke an zwei Pendelstäben aufgehängt sind.

Ein Messerschärfer mit zwei, jeweils eine Schleifleiste haltenden Schleifleistenträgern, die derart nebeneinander in einem Gehäuse verschieblich angeordnet sind, dass die beiden einander kreuzenden Schleifleisten einen V-förmigen, ortsveränderlichen Schärfspalt bilden, ist aus der US 1 909 743 bekannt. Bei dieser konstruktiv aufwendig groß bauenden Schärfvorrichtung sind die zwei Schleifblöcke an Gelenken befestigt, so dass beim Durchziehen des Messers die Schleifblöcke verkippen und der Schärfwinkel sich verändert und damit unterschiedliche Keilwinkel an der Schneide entstehen.

Messerschärfer, bei denen die Schleifleistenträger mit ihrem unteren Bereich jeweils über untere Gelenke an zwei Pendelstäben aufgehängt sind, sind bekannt aus den Dokumenten US 2 249 218 A, das dem Oberbegriff von Anspruch 1 zugrunde gelegt ist, und GB 474 100 A.

Aufgabe der Erfindung ist es, eine Messerschärfvorrichtung der eingangs genannten Art so zu verbessern, dass bei kleiner und konstruktiv einfacher Bauweise optimale Schleifergebnisse erzielbar sind.

Diese Aufgabe wird erfindungsgemäß dadurch gelöst, dass die Schleifleistenträger mit ihrem unteren Bereich jeweils über untere Gelenke an zwei Pendelstäben aufgehängt sind, wobei die Pendelstäbe im oberen Bereich des Gehäuses angelenkt sind und jeder Schleifleistenträger von einer Scheibe gebildet ist, und die beiden Scheiben parallel nebeneinander und insbesondere senkrecht angeordnet sind, wobei die Schleifleistenträger jeweils im oberen Bereich und unteren Bereich am Gehäuse geführt sind.

Eine solch pendelnde Aufhängung und damit Parallelführung beider Schleifleistenträger führt dazu, dass beim Durchziehen der Messerschneide durch den Schärfspalt von oben nach unten die Schleifleistenträger sich gleichmäßig zur Seite bewegen ohne zu verkippen. Vielmehr bleibt der Schärfwinkel beider Schleifleistenträger stets gleich, so dass ein unveränderter Keilwinkel über die gesamte Länge der Schneide erzielt wird. Hierbei ist ein ausreichend langer Schärfweg gegeben. Ferner ist diese pendelnde Aufhängung konstruktiv einfach sowie von hoher Funktionssicherheit und Lebensdauer. Und führt zu einer besonders leichtgängigen Funktionsweise der Messerschärfvorrichtung.

Eine einfache und sichere Konstruktion wird erfindungsgemäß dadurch erreicht, dass die Pendelstäbe im oberen Bereich des Gehäuses angelenkt sind.

Erfindungsgemäß ist vorgesehen, dass jeder Schleifleistenträger von einer Scheibe gebildet ist, und die beiden Scheiben parallel nebeneinander und insbesondere senkrecht angeordnet sind. Ein solcher scheibenförmiger Aufbau führt nicht nur zu einer einfachen und stabilen Konstruktion sondern auch zu einer besonders kompakten Bauweise mit geringen Außenabmessungen.

Klemmfreie Bewegungen werden dadurch erzielt, dass die Schleifleistenträger jeweils im oberen Bereich am Gehäuse geführt sind. Hierzu weist vorzugsweise jeder Schleifleistenträger an seiner Oberseite mindestens einen Vorsprung auf, der in einem Längsschlitz der Gehäuseoberseite einliegt.

Die Führung der Schleifleistenträger wird erfindungsgemäß noch dadurch verbessert, dass die Schleifleistenträger jeweils im unteren Bereich am Gehäuse geführt sind. Hierzu weist vorzugsweise jeder Schleifleistenträger an seiner Unterseite mindestens einen Vorsprung auf, der in einem Längsschlitz der Gehäuseunterseite einliegt.

Beide Schleifleistenträger sind jeweils durch ein Federelement beeinflusst, wobei das Federelement vorzugsweise in Form einer Zugfeder zwischen unteren Vorsprüngen der Schleifleistenträger an diesen befestigt ist. Alternativ wird vorgeschlagen, dass das Federelement zwischen dem Vorsprung eines Schleifleistenträgers und dem Gehäuse befestigt ist.

Jeder Schleifleistenträger weist eine Stirnfläche auf, an der die Schleifleiste befestigt ist. Hierbei ist von Vorteil,
- wenn die Schleifleisten um ihre Längsachse drehverstellbar sind,
- wenn jede Schleifleiste mindestens zwei längs angeordnete Rauhigkeitsbereiche z. B. einen Honbereich und einen Schleifbereich aufweist,
- wenn die beiden Schleifleisten jeweils in einer Längsnut der Stirnfläche des Schleifleistenträgers insb. drehverstellbar gelagert sind,
- wenn die Längsnut zumindest in einem unteren Abschnitt die Schleifleiste teilweise umgreift,
- wenn die Schleifleisten nach oben hin aus der Befestigung des Schleifleistenträgers herausziehbar und damit auswechselbar sind.

Um die Schleifleisten besonders leicht betätigen zu können, wird vorgeschlagen, dass am oberen Ende jeder Schleifleiste ein Griff befestigt ist, der über die Oberseite des Gehäuses hinausragt. Hierbei kann der Schleifleistenträger Raststellungen für den Griff bilden.

Besonders vorteilhaft ist es, wenn bei beiden Schleifleistenträgern jeweils einer der beiden oberen Anlenkstellen in ihrer Höhenlage insb. durch einen Drehschieber verstellbar ist, um unterschiedliche Schärfspaltwinkel einzustellen.

Vorzugsweise wird vorgeschlagen, dass die Pendelstäbe jedes Schleifleistenträgers zueinander parallel angeordnet sind.

Bei einer dritten Ausführung ist auf beiden Schleifleistenträgern jeweils eine Adapterleiste lösbar befestigt, die die Schleifleiste trägt. Diese Ausführung ermöglicht, dass durch die Adapterleiste der Schärfwinkel bestimmt wird und auch noch nachträglich gewählt werden kann.

Hierbei ist die Adapterleiste an dem Schleifleistenträger formschlüssig insbesondere über eine untere Führung gehalten und zwischen der Adapterleiste und dem Schleifleistenträger besteht eine Rastverbindung.

Die Adapterleiste weist hierbei eine am Schleifleistenträger anliegende erste Seitenkante und eine die Schleifleiste tragende zweite Seitenkante auf, wobei die beiden Seitenkanten miteinander einen spitzen, nach unten sich erweiternden Winkel bilden.

Vorzugsweise besteht neben dem an den beiden Schleifleistenträgern befestigten Paar von Adapterleisten ein weiteres Paar von Adapterleisten, deren spitzer Winkel unterschiedlich ist von dem Winkel des ersten Adapterleistenpaares. Hierbei weist die Vorrichtung mindestens ein Aufnahmefach für das zweite Adapterleistenpaar auf. Das Aufnahmefach kann im unteren Sockel der Vorrichtung angeordnet sein.

Drei Ausführungsbeispiele der Erfindung sind in den Zeichnungen perspektivisch dargestellt.

Es zeigen:
- Fig.: 1: eine erste Ausführung mit abgenommener Vorderwand und ohne Seitenwände
- Fig.: 2: eine zweite Ausführung mit Vorderwand
- Fig.: 3: die zweite Ausführung ohne Vorderwand
- Fig.:4: die Schmalseite der zweiten Ausführung
- Fig. 5: eine perspektivische Ansicht einer dritten Ausführung.

Die Messerschärfvorrichtung weist ein quaderförmiges Gehäuse 1 auf mit größerer Höhe H als Breite B und größerer Breite B als Tiefe T. Die senkrechte Vorderwand und die senkrechte Rückwand 2 weisen jeweils einen senkrechen Einführschlitz 3 auf, die mit dem V-förmigen Schärfspalt 10 übereinstimmen, der zwischen zwei Schleifleisten 4, 5 von diesen gebildet wird.

Innerhalb des Gehäuses 1 sind zwei scheibenförmige Schleifleistenträger 6, 7 beweglich gelagert, deren senkrechte Scheiben parallel zu der Vorder- und Rückwand 2 angeordnet sind. Beide Schleifleistenträger bilden eine schmale Stirnfläche 8, 9, die jeweils schräg von oben nach unten verläuft und jeweils eine Schleifleiste 4, 5 trägt. Hierbei bilden die Stirnflächen 8, 9 und die Schleifleisten 4, 5 miteinander einen Winkel α als V-förmigen ortsveränderlichen Schärfspalt 10.

Wird ein Messer mit seiner Schneide von oben nach unten durch die beiden senkrechten Schlitze 3 der Vorder- und Rückwand hindurchgeführt, so trifft die Schneide auf den Schärfspalt 10 und die beiden Schleifleisten 4, 5, so dass bei einem weiter nach unten Bewegen der Schneide die beiden Schleifleisten 4, 5 auseinander bewegt werden. Dabei werden auch die beiden Schleifleistenträger 6, 7 in entgegengesetzter Richtungen (Pfeile 11, 12) auseinander bewegt.

Beide Schleifleistenträger 6, 7 sind jeweils an zwei Pendelstäben 13, 14, 15, 16 aufgehängt, so dass beim Durchführen eines Messers die beiden Schleifleistenträger leichtgängig zu beiden Seiten ausweichen können. Die Pendelstäbe jedes Schleifleistenträger sind zueinander parallel angeordnet, wobei die unteren Enden eines Pendelpaares 13, 14 bzw. 15, 16 am unteren Bereich 17 bzw. 18 des jeweiligen Schleifleistenträgers 6, 7 über untere Gelenke UG abgelenkt sind.

Die oberen Enden der Pendelstäbe 13 - 16 sind über obere Gelenke OG am Gehäuse 1 und damit an der Vorder- und Rückwand 2 oder an der Gehäuseoberseite 19 befestigt. Hierbei weist jeder Schleifleistenträger an seinem unteren Ende zwei stabförmige Vorsprünge 22 auf, die durch Längsschlitze 23 der Gehäuseunterseite hindurchgesteckt sind, so dass hierdurch die Schleifleistenträger 6, 7 in ihren Bewegungen parallel nebeneinander sicher geführt sind.

Zwischen den zwei Vorsprüngen 22 beider Schleifleistenträgern 6, 7 ist ein Federelement insb. eine Schraubenzugfeder 24 befestigt, die die zwei Schleifleistenträger in die Anfangsstellung zieht, in der die zwei Schleifleistenträger sich maximal überdecken und damit der Schärfspalt 10 seine oberste Position einnimmt. Diese Anfangsstellung ist in den Zeichnungen dargestellt und besteht dann, wenn noch kein Messer eingeführt ist. Eine in dieser Weise befestige Feder 24 sorgt dafür, dass beide Schleifleistenträger gleich stark federbelastet sind und der Schärfspalt 10 sich stets mittig übereinstimmend mit den senkrechten Schlitzen 3 in der Vorder- und Rückwand befindet.

Alternativ steht an jedem Schleifleistenträger 6, 7 seitlich ein Vorsprung insbesondere Stift vor, an dem jeweils das Ende einer Zugfeder befestigt ist, deren anderes Ende am Gehäuse fest ist.

Die beiden Schleifleistenträger 6, 7 können aber auch durch andere Arten von Federelementen insb. auch durch zwei separate Federn beaufschlagt sein.

Form und Befestigung der Schleifleisten 4, 5 können sehr unterschiedlich sein. In der in Fig. 1 dargestellten Version sind die Schleifleisten von flachen Stäben gebildet und auf unterschiedliche Weise an den Stirnflächen 8, 9 der Schleifleistenträger 6, 7 befestigt. In der in den Fig. 2 bis 4 dargestellten zweiten Ausführung bilden die Stirnflächen 8, 9 jeweils eine Längsnut, in der jeweils eine Schleifleiste 4, 5 so weit einliegt, dass ein Bereich der Schleifleiste außen durch einen Schlitz 21 übersteht. Hierbei umgreift die Längsnut zumindest in einem unteren Abschnitt teilweise die Schleifleiste 4, 5.

In der zweiten Ausführung weist jede Schleifleiste 4, 5 einen kreisförmigen oder mehreckigen Querschnitt auf, wobei die Längsnuten einen entsprechenden Querschnitt aufweisen, so dass die Schleifleisten als Stäbe innerhalb der Längsnuten um ihre Längsachse drehverstellbar sind. Hierbei weisen die stabförmigen Schleifleisten jeweils zwei oder mehr Seitenflächen auf, vorzugsweise mit unterschiedlichen Rauhigkeitsbereichen, die durch Drehverstellen der Schleifleisten um ihre Längsachsen erreicht werden. So kann ein Bereich ein Honbereich und der andere Bereich ein Schleifbereich sein.

Die Schleifleisten 4,5 können nach oben aus den Längsnuten herausgezogen und wieder eingesteckt werden, um sie zu ersetzen. Hierbei weisen die insb. stabförmigen Schleifleisten jeweils an ihrem oberen Ende einen oben über das Gehäuse 1 hinausragenden Griff 28 auf, durch den die Schleifleisten sowohl drehverstellbar als auch herausziehbar und wiedereinsteckbar sind. Dabei besteht zwischen einem oberen vorspringenden Bereich des Schleifleistenträgers 6, 7 und dem Griff 28 ein Rastgesperre 27 (zweiseitiges Formgehemme), so dass die Schleifleisten durch ihren Griff von Hand in die jeweilige Stellung gedreht werden können, bei der der jeweilig gewünschte Rauhigkeitsbereich dem Schärfspalt 10 zugewandt ist.

Bei beiden Schleifleistenträgern 6, 7 ist eine der beiden oberen Anlenkstellen (Gelenke OG) in seiner Höhe verstellbar, wodurch der Winkel α des Schärfspaltes in seiner Größe einstellbar ist. Hierzu ist innerhalb des Gehäuse 1 an einer Gehäusestirnseite ein zylindrischer Drehschieber 29 gelagert, an dem auf einer Seite ein Gelenk OG des einen Schleifleistenträger 6 und auf der gegenüberliegenden Seite ein Gelenk OG des anderen Schleifleistenträger 7 befestigt ist. Beim Drehverstellen des Drehschiebers 29 in einer Drehrichtung wird das Gelenk des einen Schleifleistenträgers angehoben und das Gelenk des anderen Schleifleistenträgers abgesenkt, wodurch die beiden Schleifleistenträger 6, 7 um den gleichen Winkel in entgegengesetzter Drehrichtung verschwenkt werden, so dass der Schärfspalt symmetrisch vergrößert oder verkleinert wird.

In einer weiteren, in Fig. 5 dargestellten Ausführung ist an beiden Schleifleistenträgern 6, 7 jeweils eine Adapterleiste 30 lösbar befestigt. Jede dieser Adapterleisten bilden ein Verbindungselement zwischen dem Schleifleistenträger und der Schleifleiste 4, 5. Hierbei besteht jeweils eine formschlüssige Verbindung mit mindestens einer Führung 31 zumindest im unteren Bereich. Auch ist ein sicherer Halt durch eine Rastverbindung gegeben.

Die Adapterleiste 30 weist eine am Schleifleistenträger 6, 7 anliegende erste Seitenkante 30a und eine die Schleifleiste 4, 5 tragende zweite Seitenkante 30b auf, wobei die beiden Seitenkanten miteinander einen spitzen, nach unten sich erweiternden Winkel β bilden. Je nachdem welcher spitze Winkel β von der Adapterleiste gebildet wird, entsteht ein größerer oder kleinerer spitzer Schärfwinkel α zwischen den beiden Schleifleisten 4, 5.

Damit kann der Schleifvorrichtung auch mindestens ein weiteres Paar von Adapterleisten beigefügt werden, um unterschiedlichen Anforderungen gerecht zu werden. Dieses zusätzliche Adapterleistenpaar 32 ist in einem Aufnahmefach 33 oder zwei Aufnahmefächern im unteren Sockel der Vorrichtung untergebracht.

## Patentansprüche

1. Vorrichtung zum Schärfen von Messern mit zwei, jeweils eine Schleifleiste (4, 5) haltenden Schleifleistenträgern (6, 7), die derart nebeneinander in einem Gehäuse (1) verschieblich angeordnet sind, dass die beiden einander kreuzenden Schleifleisten (4, 5) einen V-förmigen, ortsveränderlichen Schärfspalt (10) bilden, wobei die Schleifleistenträger (6, 7) mit ihrem unteren Bereich jeweils über untere Gelenke an zwei Pendelstäben (13 - 16) aufgehängt sind, **dadurch gekennzeichnet, dass** die Pendelstäbe (13 - 16) im oberen Bereich des Gehäuses (1) angelenkt sind und jeder Schleifleistenträger (6, 7) von einer Scheibe gebildet ist, und die beiden Scheiben parallel nebeneinander und insbesondere senkrecht angeordnet sind, wobei die Schleifleistenträger (6, 7) jeweils im oberen Bereich und unteren Bereich am Gehäuse (1) geführt sind.

2. Vorrichtung nach Anspruch 1, **dadurch gekennzeichnet, dass** jeder Schleifleistenträger (6, 7) an seiner Oberseite mindestens einen Vorsprung (20) aufweist, der in einem Längsschlitz (21) der Gehäuseoberseite (19) einliegt.

3. Vorrichtung nach einem der vorherigen Ansprüche, **dadurch gekennzeichnet, dass** jeder Schleifleistenträger (6, 7) an seiner Unterseite mindestens einen Vorsprung (22) aufweist, der in einem Längsschlitz (23) der Gehäuseunterseite einliegt.

4. Vorrichtung nach einem der vorherigen Ansprüche, **dadurch gekennzeichnet, dass** die beiden Schleifleistenträger (6, 7) durch mindestens ein Federelement (24) beaufschlagt sind.

5. Vorrichtung nach Anspruch 4, **dadurch gekennzeichnet, dass** das Federelement (24) in Form einer Zugfeder zwischen unteren insbesondere seitlichen Vorsprüngen (22) der Schleifleistenträger (6, 7) oder mit einem Ende am Gehäuse befestigt ist, wobei das Federelement zwischen dem Vorsprung (22) eines Schleifleistenträgers (6, 7) und dem Gehäuse (1) befestigt ist.

6. Vorrichtung nach einem der vorherigen Ansprüche, **dadurch gekennzeichnet, dass** die Schleifleisten (4, 5) um ihre Längsachse drehverstellbar sind.

7. Vorrichtung nach einem der vorherigen Ansprüche, **dadurch gekennzeichnet, dass** jede Schleifleiste (4, 5) mindestens zwei längs angeordnete Rauhigkeitsbereiche aufweist.

8. Vorrichtung nach einem der Ansprüche 6 oder 7, **dadurch gekennzeichnet, dass** die Schleifleisten (4, 5) jeweils in einer Längsnut der Stirnfläche (8, 9) des Schleifleistenträgers (6, 7) lösbar und/oder drehverstellbar gelagert sind.

9. Vorrichtung nach einem der vorherigen Ansprüche, **dadurch gekennzeichnet, dass** die Schleifleisten (4, 5) nach oben hin aus der Befestigung des Schleifleistenträgers (6, 7) herausziehbar und damit auswechselbar sind.

10. Vorrichtung nach einem der Ansprüche 6 bis 9, **dadurch gekennzeichnet, dass** am oberen Ende jeder Schleifleiste (4, 5) ein Griff (28) befestigt ist, der über die Oberseite des Gehäuses (1) hinausragt.

11. Vorrichtung nach Anspruch 10, **dadurch gekennzeichnet, dass** der Schleifleistenträger (6, 7) Raststellungen für den Griff (28) bildet.

12. Vorrichtung nach einem der vorherigen Ansprüche, **dadurch gekennzeichnet, dass** bei beiden Schleifleistenträgern (6, 7) jeweils einer der beiden oberen Anlenkstellen (OG) in ihrer Höhenlage insb. durch einen Drehschieber (29) verstellbar ist, um unterschiedliche Schärfwinkel (α) einzustellen.

13. Vorrichtung nach einem der vorherigen Ansprüche, **dadurch gekennzeichnet, dass** die Pendelstäbe (13 - 16) jedes Schleifleistenträgers (6, 7) zueinander parallel angeordnet sind.

14. Vorrichtung nach einem der vorherigen Ansprüche, **dadurch gekennzeichnet, dass** auf beiden Schleifleistenträgern (6, 7) jeweils eine Adapterleiste (30) lösbar befestigt ist, die die Schleifleiste (4, 5) trägt, wobei die Adapterleiste (30) an dem Schleifleistenträger (6, 7) formschlüssig insbesondere über eine untere Führung (31) gehalten ist und zwischen der Adapterleiste (30) und dem Schleifleistenträger (6, 7) eine Rastverbindung besteht.

15. Vorrichtung nach Anspruch 14, **dadurch gekennzeichnet, dass** die Adapterleiste (30) eine am Schleifleistenträger (6, 7) anliegende erste Seitenkante (30a) und eine die Schleifleiste (4, 5) tragende zweite Seitenkante (30b) aufweist, wobei die beiden Seitenkanten miteinander einen spitzen, nach unten sich erweiternden Winkel (β) bilden.

## Claims

1. Apparatus for sharpening knives, having two grinding-strip carriers (6, 7), which each hold a grinding strip (4, 5) and are arranged in a displaceable manner one beside the other in a housing (1) such that the two crossing-over grinding strips (4, 5) form a V-shaped, alterable-position sharpening gap (10), wherein the grinding-strip carriers (6, 7) have their lower region suspended, in each case via lower joints, on two pendulum rods (13-16), **characterized in that** the pendulum rods (13-16) are articulated in the upper region of the housing (1) and each grinding-strip carrier (6, 7) is formed by a plate, and the two plates are arranged in a parallel state one beside the other and, in particular, vertically, wherein the grinding-strip carriers (6, 7) are each guided on the housing (1) in the upper region and lower region.

2. Apparatus according to Claim 1, **characterized in that**, on its upper side, each grinding-strip carrier (6, 7) has at least one protrusion (20), which is incorporated in a longitudinal slot (21) in the upper side (19) of the housing.

3. Apparatus according to either of the preceding claims, **characterized in that**, on its underside, each grinding-strip carrier (6, 7) has at least one protrusion (22), which is incorporated in a longitudinal slot (23) in the underside of the housing.

4. Apparatus according to one of the preceding claims, **characterized in that** the two grinding-strip carriers (6, 7) are subjected to the action of at least one spring element (24).

5. Apparatus according to Claim 4, **characterized in that** the spring element (24), in the form of a tension spring, is fastened between lower, in particular lateral, protrusions (22) of the grinding-strip carriers (6, 7) or has one end fastened on the housing, wherein the spring element is fastened between the protrusion (22) of a grinding-strip carrier (6, 7) and the housing (1).

6. Apparatus according to one of the preceding claims, **characterized in that** the grinding strips (4, 5) are rotationally adjustable about their longitudinal axis.

7. Apparatus according to one of the preceding claims, **characterized in that** each grinding strip (4, 5) has at least two longitudinally arranged regions of roughness.

8. Apparatus according to either of Claims 6 and 7, **characterized in that** the grinding strips (4, 5) are each mounted in a releasable and/or rotationally adjustable manner in a longitudinal groove in the end surface (8, 9) of the grinding-strip carrier (6, 7) .

9. Apparatus according to one of the preceding claims, **characterized in that** the grinding strips (4, 5) can be pulled in the upward direction out of the fastening of the grinding-strip carrier (6, 7) and are therefore interchangeable.

10. Apparatus according to one of Claims 6 to 9, **characterized in that** a handle (28) is fastened at the upper end of each grinding strip (4, 5), and projects beyond the upper side of the housing (1).

11. Apparatus according to Claim 10, **characterized in that** the grinding-strip carrier (6, 7) forms latching positions for the handle (28).

12. Apparatus according to one of the preceding claims, **characterized in that**, for the two grinding-strip carriers (6, 7), in each case one of the two upper points of articulation (OG) can have its height position adjusted, in particular by a rotary slide (29), in order for different sharpening angles (α) to be set.

13. Apparatus according to one of the preceding claims, **characterized in that** the pendulum rods (13-16) of each grinding-strip carrier (6, 7) are arranged parallel to one another.

14. Apparatus according to one of the preceding claims, **characterized in that** a respective adaptive strip (30), which carries the grinding strip (4, 5), is fastened in a releasable manner on the two grinding-strip carriers (6, 7), wherein the adaptive strip (30) is held in a form-fitting manner on the grinding-strip carrier (6, 7), in particular via a lower guide (31), and there is a latching connection between the adaptive strip (30) and the grinding-strip carrier (6, 7).

15. Apparatus according to Claim 14, **characterized in that** the adaptive strip (30) has a first side edge (30a), which butts against the grinding-strip carrier (6, 7), and a second side edge (30b), which carries the grinding strip (4, 5), wherein the two side edges together form an acute angle (β) which widens in the downward direction.

## Revendications

1. Dispositif pour affûter des couteaux avec deux supports de barre d'affûtage (6, 7) maintenant chacun une barre d'affûtage (4, 5), qui sont agencés de manière coulissante l'un à côté de l'autre dans un boîtier (1) de telle sorte que les deux barres d'affûtage (4, 5) qui se croisent forment une fente d'affûtage (10) en forme de V, déplaçable localement, les supports de barre d'affûtage (6, 7) étant suspendus par leur zone inférieure respectivement par l'intermédiaire d'articulations inférieures sur deux tiges pendulaires (13 - 16), **caractérisé en ce que** les tiges pendulaires (13-16) sont articulées dans la zone supérieure du boîtier (1) et chaque support de barre d'affûtage (6, 7) est formé par un disque, et les deux disques sont agencés parallèlement l'un à côté de l'autre et notamment verticalement, les supports de barre d'affûtage (6, 7) étant guidés respectivement dans la zone supérieure et la zone inférieure sur le boîtier (1).

2. Dispositif selon la revendication 1, **caractérisé en ce que** chaque support de barre d'affûtage (6, 7) présente sur son côté supérieur au moins une saillie (20) qui s'insère dans une fente longitudinale (21) du côté supérieur de boîtier (19).

3. Dispositif selon l'une quelconque des revendications précédentes, **caractérisé en ce que** chaque support de barre d'affûtage (6, 7) présente sur son côté inférieur au moins une saillie (22) qui s'insère dans une fente longitudinale (23) du côté inférieur de boîtier.

4. Dispositif selon l'une quelconque des revendications précédentes, **caractérisé en ce que** les deux supports de barre d'affûtage (6, 7) sont sollicités par au moins un élément de ressort (24).

5. Dispositif selon la revendication 4, **caractérisé en ce que** l'élément de ressort (24) est fixé sous la forme d'un ressort de traction entre des saillies inférieures (22), notamment latérales, des supports de barre d'affûtage (6, 7) ou par une extrémité au boîtier, l'élément de ressort étant fixé entre la saillie (22) d'un support de barre d'affûtage (6, 7) et le boîtier (1) .

6. Dispositif selon l'une quelconque des revendications précédentes, **caractérisé en ce que** les barres d'affûtage (4, 5) sont réglables en rotation autour de leur axe longitudinal.

7. Dispositif selon l'une quelconque des revendications précédentes, **caractérisé en ce que** chaque barre d'affûtage (4, 5) présente au moins deux zones de rugosité agencées longitudinalement.

8. Dispositif selon l'une quelconque des revendications 6 ou 7, **caractérisé en ce que** les barres d'affûtage (4, 5) sont montées chacune dans une rainure longitudinale de la surface frontale (8, 9) du support de barre d'affûtage (6, 7) de manière amovible et/ou réglable en rotation.

9. Dispositif selon l'une quelconque des revendications précédentes, **caractérisé en ce que** les barres d'affûtage (4, 5) peuvent être retirées vers le haut de la fixation du support de barre d'affûtage (6, 7) et peuvent ainsi être remplacées.

10. Dispositif selon l'une quelconque des revendications 6 à 9, **caractérisé en ce qu'**à l'extrémité supérieure de chaque barre d'affûtage (4, 5) est fixée une poignée (28) qui fait saillie au-dessus du côté supérieur du boîtier (1).

11. Dispositif selon la revendication 10, **caractérisé en ce que** le support de barre d'affûtage (6, 7) forme des points d'arrêt pour la poignée (28).

12. Dispositif selon l'une quelconque des revendications précédentes, **caractérisé en ce que**, pour chacun des deux supports de barre d'affûtage (6, 7), l'un des deux points d'articulation supérieurs (OG) est réglable dans sa position de hauteur, notamment par un coulisseau rotatif (29), afin d'ajuster différents angles d'affûtage (α).

13. Dispositif selon l'une quelconque des revendications précédentes, **caractérisé en ce que** les tiges pendulaires (13 - 16) de chaque support de barre d'affûtage (6, 7) sont agencées parallèlement les unes aux autres.

14. Dispositif selon l'une quelconque des revendications précédentes, **caractérisé en ce que** sur chacun des deux supports de barre d'affûtage (6, 7) est fixée de manière amovible une barre d'adaptation (30) qui porte la barre d'affûtage (4, 5), la barre d'adaptation (30) étant maintenue par complémentarité de forme sur le support de barre d'affûtage (6, 7), notamment par l'intermédiaire d'un guidage inférieur (31), et une liaison par encliquetage existant entre la barre d'adaptation (30) et le support de barre d'affûtage (6, 7) .

15. Dispositif selon la revendication 14, **caractérisé en ce que** la barre d'adaptation (30) présente un premier bord latéral (30a) appliqué contre le support de barre d'affûtage (6, 7) et un deuxième bord latéral (30b) portant la barre d'affûtage (4, 5), les deux bords latéraux formant entre eux un angle aigu (β) qui s'élargit vers le bas.
